# EUROPÄISCHE PATENTSCHRIFT

(11) **EP 3 007 902 B1**
(45) Veröffentlichungstag und Bekanntmachung des Hinweises auf die Patenterteilung: **17.06.2020**
(21) Anmeldenummer: 14723980.0
(22) Anmeldetag: 10.04.2014
(51) Int. Cl.: B42D 1/00, B42D 13/00, B42D 25/24, B42D 25/455, B42D 25/46

(54) **DATENBLATT FÜR EIN SICHERHEITS- UND/ODER WERTDOKUMENT**
DATA PAGE FOR A SECURITY DOCUMENT AND/OR VALUE DOCUMENT
FEUILLE DE DONNÉES DESTINÉE À UN DOCUMENT DE SÉCURITÉ ET/OU DE VALEUR

(30) Priorität: 12.06.2013 DE 102013009800
(43) Veröffentlichungstag der Anmeldung: 20.04.2016
(73) Patentinhaber: Bundesdruckerei GmbH, 10958 Berlin (DE)
(72) Erfinder: SPRINGMANN, Edward, 10249 Berlin (DE)
(74) Vertreter: Mammel und Maser
(86) Internationale Anmeldenummer: PCT/DE2014/000184
(87) Internationale Veröffentlichungsnummer: WO 2014/198246

(56) Entgegenhaltungen:
- EP-A1- 1 008 459
- WO-A1-2007/114700
- FR-A1- 2 946 567

## Beschreibung

### Gebiet der Erfindung

Die Erfindung betrifft Verfahren zur Herstellung eines buchförmigen Sicherheits- und/oder Wertdokument mit den folgenden Verfahrensschritten: zumindest zwei aus organischen Polymerwerkstoffen gebildete Lagen eines Datenblattes werden zusammengetragen, wobei eine Lage gegenüber zumindest einer benachbarten Lagen kleiner dimensioniert ist, und wobei ein Datenblattbereiche einer Einbandlasche im Bereich des kleiner dimensionierten Datenblattes eingebunden wird, ein Einbandbereich der Einbandlasche wird in den Einband des Sicherheits- und/oder Wertdokumentes eingebunden. Die Erfindung betrifft des Weiteren ein mit einem solchen Verfahren erhältliches Sicherheits- und/oder Wertdokument.

### Hintergrund der Erfindung und Stand der Technik

Im Rahmen der Erfindung eingesetzte Datenblätter sind typischerweise in buchförmigen Dokumenten enthalten. Im Rahmen der Erfindung umfasst der Begriff "Buchform" auch Hefte, die Seiten bzw. Blattzahl kann im Bereich von 1 bis 50, typischerweise von 5 bis 40, liegen. Dabei können diese Dokumente nur ein Datenblatt oder mehrere solcher Datenblätter enthalten, welche in der Regel (aber nicht zwingend) zwischen zwei Buchdeckeln (hart oder flexibel) angeordnet sind. Zusammen mit dem Datenblatt können auch hiervon verschiedene weitere Datenblätter, beispielsweise auf Basis von Papierwerkstoffen, enthalten sein. Ein solches Dokument ist beispielsweise ein Reisepass, es sind aber auch beliebige andere Dokumente dieses Aufbaus umfasst.

Solche Datenblätter tragen typischerweise Informationen, zumindest teilweise individualisiert und/oder personalisiert. Individualisiert bedeutet, auf ein Dokument bezogen, z.B. eine Seriennummer. Personalisiert bedeutet auf den Dokumenteninhaber bezogen, z.B. Namen oder Bild. Des Weiteren können in einem solchen Datenblatt Sicherheitsmerkmale integriert sein. Dafür kommen alle fachüblichen Sicherheitsmerkmale in Frage, welche typischerweise bei Kunststofflaminaten als Datenblatt einsetzbar sind.

Ein buchförmiges Dokument mit der Nutzung eines textilen Gewebes als Lasche bzw. Scharnier ist bekannt aus der Literaturstelle US 2008/0284155 A1. Ein heftförmiges Dokument mit textiler Kernschicht, aber mit aufwendiger thermoplastischer Kunststoffschicht ist aus der Literaturstelle EP 1812244 bekannt. Ein Reisepass mit plastifizierter Datenseite und Verwendung eines Vliesstreifens als Knick/Klappkante ist aus der Literaturstelle EP 2116390 bekannt.

Nachteilig bei den insofern bekannten Herstellungsverfahren ist, dass bereits bei der Herstellung des Datenblattes die Einbandlasche in das Datenblatt integriert wird. Zudem ist bei der gleichzeitigen Einlaminierung der Einbandlasche während des Laminierungsvorgangs der Lagen des Datenblattes die Auswahl der Materialien für die Einbandlasche eingeschränkt. Die gilt insbesondere für Varianten, in welchen der Datenblattbereich der Einbandlasche durch eine vollständige Schicht im Laminierverbund des Datenblattes gebildet ist. Bei manchen bekannten Herstellungsverfahren werden zudem Datenblätter erhalten, wo die ein- oder aufgebrachte Einbandlasche aufträgt bzw. zu auftragenden Bereichen des Datenblattes führt.

Aus der Literaturstelle FR 2 946 567 A1 ist ein Verfahren zur Herstellung eines buchförmigen Sicherheits- und/oder Wertdokumentes bekannt, wobei ein Datenblatt aus zumindest zwei organischen Polymerwerkstoff-Lagen gebildet ist, wobei zwei solcher Lagen entlang einer Kante einen Spalt oder eine Stufe bilden. Aus den Literaturstellen WO2007/114700 A1 und EP 1 008 459 A1 sind Sicherheits- und/oder Wertdokumente mit Datenblätter bekannt, wobei die Datenblätter aus zumindest einer Polymerwerkstoff-Lage gebildet sind.

### Technisches Problem der Erfindung

Der Erfindung liegt daher das technische Problem zu Grunde, ein Verfahren zur Herstellung eines buchförmigen Sicherheits- und/oder Wertdokumentes anzugeben, worin die Auswahl des Einbandlaschenmaterials relativ frei ist, das erhaltene Datenblatt keine auftragende Bereiche aufweist, und eine Trennung der Herstellung des Datenblattes von der Laschenintegration möglich ist.

### Grundzüge der Erfindung und bevorzugte Ausführungsformen

Zur Lösung dieses technischen Problems lehrt die Erfindung ein Verfahren zur Herstellung eines buchförmigen Sicherheits- und/oder Wertdokumentes mit den folgenden Verfahrensschritten: A) zumindest zwei aus organischen Polymerwerkstoffen gebildete Lagen eines Datenblattes werden zusammengetragen, wobei eine Lage gegenüber zumindest einer benachbarten Lagen kleiner dimensioniert ist, wobei die Zusammentragung mit der Maßgabe erfolgt, dass das Datenblatt entlang einer Kante einen Spalt oder eine Stufe bildet, wobei der Spalt oder die Stufe mit einem Ausgleichsstück einer Dicke, welche im Wesentlichen der Dicke D1 der kleiner dimensionierten Lage entspricht, ausgefüllt wird, wobei das Ausgleichsstück aus einem Werkstoff gebildet ist, welcher nicht mit den Lagen laminierbar ist, B) der Stapel aus Stufe A) wird einer Laminierungsverfahrensstufe unterworfen, wobei alle Lagen miteinander, nicht jedoch mit dem Ausgleichsstück, laminiert werden, C) das Ausgleichsstück wird entfernt, D) ein Datenblattbereich einer Einbandlasche wird in den Spalt oder die Stufe des Datenblattes eingeführt und mit dem Datenblatt form-, kraft-, oder stoffschlüssig verbunden, E) ein Einbandbereich der Einbandlasche wird in den Einband des Sicherheits- und/oder Wertdokumentes eingebunden.

Mit einem erfindungsgemäßen Verfahren wird zunächst erreicht, dass die Fertigung des Datenblattes völlig unabhängig (und vor) der Integration der Einbandlasche in das Datenblatt erfolgen kann. Dies vereinfacht die Herstellung des Datenblattes in erheblichem Maße. Zudem erlaubt das erfindungsgemäße Verfahren eine nahezu freie Wahl des Werkstoffes der Einbandlasche, da neben der stoffschlüssigen Integration der Einbandlasche in das Datenblatt auch rein mechanische (form- und/oder kraftschlüssige) Verfahren, wie Einnähen, Nieten etc. möglich sind. In jedem Fall wird eine sichere und feste Verbindung zwischen Datenblatt und Einbandlasche gewährleistet. Schließlich wird ein Datenblatt mit integrierter Einbandlasche erhalten, welches dennoch nirgends auftragende Bereiche aufweist.

Im Einzelnen kann das erfindungsgemäße Verfahren in zwei Varianten mit selbstständiger Bedeutung durchgeführt werden. Zum Einen können zumindest drei Lagen des Datenblattes zusammengetragen werden, wobei die kleiner dimensionierte Lage eine innenliegende Lage ist, wodurch ein Spalt gebildet wird, und wobei der Spalt vorzugsweise eine Spaltweite aufweist, welcher im Wesentlichen der Dicke D2 des Datenblattbereiches der Einbandlasche entspricht, insbesondere im Bereich von 50 bis 2000 µm, vorzugsweise 200 bis 1000 µm, liegt. Zum Anderen können zumindest zwei Lagen des Datenblattes zusammengetragen werden, wobei die kleiner dimensionierte Lage eine außenliegende Lage ist, wodurch eine Stufe gebildet wird, und wobei die Stufe vorzugsweise eine Stufenhöhe aufweist, welcher im Wesentlichen der Dicke D2 des Datenblattbereiches der Einbandlasche entspricht, insbesondere im Bereich von 50 bis 2000 µm, vorzugsweise 200 bis 1000 µm, liegt.

Im ersten Fall liegt das Ausgleichsstück zwischen zwei Lagen, wodurch der Spalt gebildet wird. In letzterem Fall liegt das Ausgleichsstück zwischen einer Lage und einer Laminierplatte einer Laminiervorrichtung.

Das Ausgleichsstück kann grundsätzlich aus jedem beliebigen Werkstoff gebildet sein, welcher mit den anschließenden Lagen beim Laminieren keinen Stoffschluss eingeht. Beispielsweise kann das Ausgleichsstück aus einem Metallband oder einem beschichteten Kunststoffband gebildet sein. In letzterem Falle handelt es sich um eine Beschichtung, welche sich inert gegenüber dem Werkstoff der Lagen beim Laminieren verhält.

Das Ausgleichsstück kann auf verschiedene Weisen geometrisch ausgebildet sein. Zu einen kann es mit einer Außenkante des Lagenstapels bündig abschließen. Alternativ kann es über diese Außenkante hinausragen. Grundsätzlich kann das Ausgleichsstück in beiden Varianten sogleich nach dem Laminieren entfernt werden oder erst nach einer an das Laminieren anschließenden Kantenschnittverfahrensstufe. Letzteres ist bevorzugt, da dann ein genauerer Kantenschnitt gelingt.

Die Verbindung von Datenblatt und Datenblattbereich der Einbandlasche kann auf beliebige fachübliche Weise erfolgen. Formschlussverbindungen umfassen beispielsweise das Vernähen oder Vernieten. Dabei werden ein Faden oder eine Niete mit der Maßgabe eingebracht, dass sie den Datenblattbereich der Einbandlasche zusammen mit benachbarten Lagen durchspannen und so den Datenblattbereich in dem Spalt oder der Stufe fixieren. Zu den stoffschlüssigen Verbindungen gehört das Einkleben oder Verschweißen mit benachbarten Lagen. Vorzugsweise erfolgt die Verbindung von Datenblatt und Datenblattbereich der Einbandlasche mittels Kunststoffschweißen, insbesondere Ultraschallschweißen zwischen zwei Sonotroden.

Die Tiefe T des Spaltes oder der Stufe gegenüber der Außenkante des Datenblattes ist unkritisch, weist jedoch vorzugsweise einen Wert von 0,5 bis 20 mm, insbesondere 1 bis 10 mm, auf.

Als organische Polymerwerkstoffe des Datenblattes kommen solche in Frage, welche ausgewählt sind aus der Gruppe bestehend aus PC (Polycarbonat, insbesondere Bisphenol A Polycarbonat), PET (Polyethylenglykolterephthalat), PMMA (Polymethylmethacrylat), TPU (Thermoplastische Polyurethan Elastomere), PE (Polyethylen), PP (Polypropylen), PI (Polyimid oder Poly-trans-Isopren), PVC (Polyvinylchlorid), Polystyrol, Polyacrylate und Methacrylate, Vinylester, ABS und Copolymere solcher Polymere, Cycloolefin-Copolymere, Polysulfone, Polyester, PET, PEN, Polycarbonat/Polyester-Blends, z.B. PC/CoPET, Polycarbonat/Polycyclohexylmethanolcyclohexandicarboxylat, insbesondere Polycarbonate oder Copolycarbonate auf Basis von Diphenolen, Poly- oder Copolyacrylate, Poly- oder Copolymethacrylate, Poly- oder Copolymere mit Styrol, thermoplastische Polyurethane, Polyolefine, Poly- oder Copolykondensate der Terephthalsäure oder Naphthalindicarbonsäure oder Mischungen aus diesen, besonders bevorzugt Polycarbonate oder Copolycarbonate auf Basis von Diphenolen, Poly- oder Copolyacrylate, Poly- oder Copolymethacrylate, Poly- oder Copolykondensate der Terephthalsäure oder Naphthalindicarbonsäure oder Mischungen oder Copolymeren aus diesen.

Für die Einbandlasche kommen grundsätzlich alle fachüblichen Werkstoffe in Frage, beispielsweise die vorstehend genannten Werkstoffe der Lagen, aber auch Textile, beispielsweise ausgeführt als ein Gewebe, Gewirke, Gestrick, Geflecht, Nähgewirke, Vliesstoff, Filz, flächiges Faselbündel, Fasernetzwerk oder flächige Faseranordnung. In Letzterem Fall kann es sich insbesondere im Fall der stoffschlüssigen Verbindung zwischen Datenblattbereich der Einbandlasche empfehlen, wenn das Textil im Datenblattbereich und/oder dem Einbandbereich und/oder insgesamt mit einem organischen Binder ein- oder beidseitig beschichtet und/oder durchtränkt ist, wobei der Binder vorzugsweise mit dem Werkstoff einer mit der Lasche überlappenden Lage des Datenblattes thermisch verschweissbar und/oder verklebbar ist. Der Binder kann vor dem Einbringen des Datenblattbereiches der Einbandlasche ausgehärtet werden, oder nach dem Einbringen beispielsweise im Zuge des Laminierens.

Generell ist anzumerken, dass jede Lage aus verschiedenen Schichten gebildet sein kann, welche entweder vor dem Zusammentragen der Lagen miteinander verbunden wurden, oder welche erst im Zuge des Laminierens zu einer Lage miteinander verbunden werden.

Im Folgenden wird die Erfindung anhand von lediglich ein Ausführungsbeispiel zeigenden Figuren näher erläutert. Es zeigen
- Figur 1 a-e:: ein erfindungsgemäßes Verfahren zur Herstellung eines Datenblattes mit eingefügter Einbandlasche,
- Figur 2 a-e:: ein alternatives erfindungsgemäßes Verfahren zur Herstellung eines Datenblattes mit eingefügter Einbandlasche,
- Figur 3:: ein erfindungsgemäß hergestelltes Sicherheit- und/oder Wertdokument.

In der Figur a ist eine erste Alternative der erfindungsgemäßen Herstellung eines Datenblattes 5 dargestellt. Drei aus organischen Polymerwerkstoffen gebildete Lagen 2, 3, 4 eines Datenblattes 5 werden zusammengetragen, wobei eine Lage 3 gegenüber zumindest einer benachbarten Lage 2, 4 kleiner dimensioniert ist (Fig. 1a). Im Beispiel bestehen die Lagen 2, 4 aus jeweils zwei Schichten 2a/b und 4a/b. Die Zusammentragung erfolgt mit der Maßgabe, dass das Datenblatt 5 entlang einer Kante 6 einen Spalt 7a oder eine Stufe 7b bildet, wobei der Spalt 7a oder die Stufe 7b mit einem Ausgleichsstück 8 einer Dicke, welche im Wesentlichen der Dicke D1 der kleiner dimensionierten innenliegenden Lage 3 entspricht, ausgefüllt wird (Fig. 1a). Das Ausgleichsstück 8 ist aus einem Werkstoff gebildet ist, welcher nicht mit den Lagen 2, 3, 4 laminierbar ist. Der so erhaltene Stapel aus wird einer Laminierungsverfahrensstufe unterworfen, wobei alle Lagen 2, 3, 4 miteinander, nicht jedoch mit dem Ausgleichsstück 8, laminiert werden (Fig. 1b). Das Laminieren erfolgt mittels der in fachüblicher Weise beheizten und mit vorgegebenem Druck gegeneinander gepressten Laminierplatten. Nach dem Laminieren wird das Ausgleichsstück 8 entfernt (Fig. 1c). Ein Datenblattbereich 9 einer Einbandlasche 10 wird in den Spalt 7a des Datenblattes 5 eingeführt (Fig. 1d) und anschließend mit dem Datenblatt 5 form-, kraft-, oder stoffschlüssig verbunden, im Ausführungsbeispiel mittels Sonotrodenschweißen durch die Sonotroden 15, 16. Ein Einbandbereich 11 der Einbandlasche 10 wird schließlich in den Einband 12 des Sicherheits- und/oder Wertdokumentes 1 eingebunden, beispielsweise mittels einnähen.

Insbesondere den Figuren 1a bis 1d ist entnehmbar, dass der Spalt 7a vorzugsweise eine Spaltweite aufweist, welcher im Wesentlichen der Dicke D2 des Datenblattbereiches 9 der Einbandlasche 10 entspricht.

In der Ausführungsform der Figur 2 wird ganz analog verfahren, nur dass die außenliegende Lage 4 entfällt und so eine Stufe 7b gebildet wird. Es gelten ansonsten die vorstehenden Schritte analog, wobei die Stufen der Fig. 2a bis 2e jenen der Stufen 1a bis 1e entsprechen. Im Kern werden hier lediglich zwei Lagen (2, 3) des Datenblattes (5) zusammengetragen, wobei die kleiner dimensionierte Lage (3) eine außenliegende Lage ist und wodurch die Stufe (7b) gebildet wird. Die Stufe (7b) weist vorzugsweise eine Stufenhöhe auf, welche im Wesentlichen der Dicke D2 des Datenblattbereiches (9) der Einbandlasche (10) entspricht.

In den beiden Ausführungsformen der Figuren 1 und 2 ist das Ausgleichsstück (8) aus einem beschichteten Kunststoffband gebildet, wobei die Beschichtung aus einem mit dem Werkstoff der Lagen 2, 3, 4 inkompatiblen Werkstoff gebildet ist.

Den Figuren 1 und 2 ist des Weiteren entnehmbar, dass die Tiefe T des Spaltes (7a) oder der Stufe (7b) gegenüber der Kante (6) des Datenblattes (5) einen Wert von 0,5 bis 20 mm, insbesondere 1 bis 10 mm, aufweist..

Als organischer Polymerwerkstoff für die Lagen 2, 3, 4 kommt beispielsweise PC (Polycarbonat, insbesondere Bisphenol A Polycarbonat) in Frage.

Als Werkstoff für die Einbandlasche (10) aus einem Werkstoff kommt beispielsweise ein Textil, ein Gewebe, Gewirke, Gestrick, Geflecht, Nähgewirke, Vliesstoff, Filz, flächiges Faselbündel, Fasernetzwerk oder eine flächige Faseranordnung in Frage. Das Textil kann mit einem organischen Binder, beispielsweise auf Basis PC, getränkt sein (insgesamt oder nur im Datenblattbereich 9), wodurch der Binder mit dem Werkstoff einer mit der Einbandlasche 10 überlappenden Lage 2, 4 des Datenblattes 5 thermisch verschweissbar und/oder verklebbar ist. Der Binder kann vor dem Einführen in den Spalt 7a oder die Stufe 7b ausgehärtet sein.

In der Figur 3 erkennt man, dass ein gemäß einer der Figuren 1 oder 2 erhaltenes Datenblatt 5 in einen Einband 12 des Sicherheits- und/oder Wertdokumentes 1 eingebunden worden ist.

## Patentansprüche

1. Verfahren zur Herstellung eines buchförmigen Sicherheits- und/oder Wertdokumentes (1) mit den folgenden Verfahrensschritten:
A) zumindest zwei aus organischen Polymerwerkstoffen gebildete Lagen (2, 3, 4) eines Datenblattes (5) werden zusammengetragen, wobei eine Lage (3) gegenüber zumindest einer benachbarten Lage (2, 4) kleiner dimensioniert ist, wobei die Zusammentragung mit der Maßgabe erfolgt, dass das Datenblatt (5) entlang einer Kante (6) einen Spalt (7a) oder eine Stufe (7b) bildet, wobei der Spalt (7a) oder die Stufe (7b) mit einem Ausgleichsstück (8) einer Dicke, welche im Wesentlichen der Dicke D1 der kleiner dimensionierten Lage (3) entspricht, ausgefüllt wird, wobei das Ausgleichsstück (8) aus einem Werkstoff gebildet ist, welcher nicht mit den Lagen (2, 3, 4) laminierbar ist,
B) der Stapel aus Stufe A) wird einer Laminierungsverfahrensstufe unterworfen, wobei alle Lagen (2, 3, 4) miteinander, nicht jedoch mit dem Ausgleichsstück (8), laminiert werden,
C) das Ausgleichsstück (8) wird entfernt,
D) ein Datenblattbereich (9) einer Einbandlasche (10) wird in den Spalt (7a) oder in die Stufe (7b) des Datenblattes (5) eingeführt und mit dem Datenblatt (5) form-, kraft-, oder stoffschlüssig verbunden,
E) ein Einbandbereich (11) der Einbandlasche (10) wird in den Einband (12) des Sicherheits- und/oder Wertdokumentes (1) eingebunden.

2. Verfahren nach Anspruch 1, wobei zumindest drei Lagen (2, 3, 4) des Datenblattes (5) zusammengetragen werden, wobei die kleiner dimensionierte Lage (3) eine innenliegende Lage ist, wodurch ein Spalt (7a) gebildet wird, und wobei der Spalt (7a) vorzugsweise eine Spaltweite aufweist, welcher im Wesentlichen der Dicke D2 des Datenblattbereiches (9) der Einbandlasche (10) entspricht, insbesondere im Bereich von 50 bis 2000 µm, vorzugsweise 200 bis 1000 µm, liegt.

3. Verfahren nach Anspruch 1, wobei zumindest zwei Lagen (2, 3) des Datenblattes (5) zusammengetragen werden, wobei die kleiner dimensionierte Lage (3) eine außenliegende Lage ist, wodurch eine Stufe (7b) gebildet wird, und wobei die Stufe (7b) vorzugsweise eine Stufenhöhe aufweist, welcher im Wesentlichen der Dicke D2 des Datenblattbereiches (9) der Einbandlasche (10) entspricht, insbesondere im Bereich von 50 bis 2000 µm, vorzugsweise 200 bis 1000 µm, liegt.

4. Verfahren nach einem der Ansprüche 1 bis 3, wobei das Ausgleichsstück (8) aus einem Metallband oder einem beschichteten Kunststoffband gebildet ist.

5. Verfahren nach einem der Ansprüche 1 bis 4, wobei die Verbindung von Datenblatt (5) und Datenblattbereich (9) der Einbandlasche (10) mittels Kunststoffschweißen, insbesondere Ultraschallschweißen, erfolgt.

6. Verfahren nach einem der Ansprüche 1 bis 5, wobei der Einbandbereich (11) der Einbandlasche (10) in den Einband (12) eingenäht oder eingeklebt wird.

7. Verfahren nach einem der Ansprüche 1 bis 6, wobei eine Tiefe T des Spaltes (7a) oder der Stufe (7b) gegenüber der Kante (6) des Datenblattes (5) einen Wert von 0,5 bis 20 mm, insbesondere 1 bis 10 mm, aufweist.

8. Verfahren nach einem der Ansprüche 1 bis 7, wobei der organische Polymerwerkstoff des Datenblattes (5) ausgewählt ist aus der Gruppe bestehend aus PC (Polycarbonat, insbesondere Bisphenol A Polycarbonat), PET (Polyethylenglykolterephthalat), PMMA (Polymethylmethacrylat), TPU (Thermoplastische Polyurethan Elastomere), PE (Polyethylen), PP (Polypropylen), PI (Polyimid oder Poly-trans-Isopren), PVC (Polyvinylchlorid), Polystyrol, Polyacrylate und Methacrylate, Vinylester, ABS und Copolymere solcher Polymere, Cycloolefin-Copolymere, Polysulfone, Polyester, PET, PEN, Polycarbonat/Polyester-Blends, z.B. PC/CoPET, Polycarbonat/Polycyclohexylmethanolcyclohexandicarboxylat, insbesondere Polycarbonate oder Copolycarbonate auf Basis von Diphenolen, Poly- oder Copolyacrylate, Poly- oder Copolymethacrylate, Poly- oder Copolymere mit Styrol, thermoplastische Polyurethane, Polyolefine, Poly- oder Copolykondensate der Terephthalsäure oder Naphthalindicarbonsäure oder Mischungen aus diesen, besonders bevorzugt Polycarbonate oder Copolycarbonate auf Basis von Diphenolen, Poly- oder Copolyacrylate, Poly- oder Copolymethacrylate, Poly- oder Copolykondensate der Terephthalsäure oder Naphthalindicarbonsäure oder Mischungen aus diesen.

9. Verfahren nach einem der Ansprüche 1 bis 8, wobei die Einbandlasche (10) aus einem Werkstoff gemäß Anspruch 8 und/oder aus einem Textil gebildet ist.

10. Verfahren nach Anspruch 9, wobei das Textil ein Gewebe, Gewirke, Gestrick, Geflecht, Nähgewirke, Vliesstoff, Filz, flächiges Faselbündel, Fasernetzwerk oder flächige Faseranordnung ist.

11. Verfahren nach einem der Ansprüche 9 oder 10, wobei das Textil im Datenblattbereich (9) und/oder dem Einbandbereich (11) und/oder insgesamt mit einem organischen Binder ein- oder beidseitig beschichtet und/oder durchtränkt ist, wobei der Binder mit dem Werkstoff einer mit der Einbandlasche (10) überlappenden Lage (2, 4) des Datenblattes (5) thermisch verschweissbar und/oder verklebbar ist.

## Claims

1. A method for producing a book-like security (1) and/or value document comprising the following method steps:
A) bringing together at least two layers (2, 3, 4) of a data sheet (5) formed from organic polymeric materials, one layer (3) having smaller dimensions than at least one adjacent layer (2, 4), the step of bringing together being carried out with the proviso that the data sheet (5) forms a gap (7a) or a step (7b) along an edge (6), the gap (7a) or the step (7b) being filled with an auxiliary piece (8) having a thickness which substantially corresponds to the thickness D1 of the layer (3) of smaller dimensions, the auxiliary piece (8) being formed from a material which is not laminable with the layers (2, 3, 4),
B) subjecting the stack of step A) to a lamination step, all layers (2, 3, 4) being laminated with each other, not however with the auxiliary piece (8)
C) removing the auxiliary piece (8),
D) introducing a data sheet region (9) of a cover tab (10) into the gap (7a) or into the step (7b) of the data sheet (5) and connected with the data sheet in a form-fit, force-fit, or material-fit fashion, and
E) binding a cover region (11) of the cover tab (12) into the cover (12) of the security and/or value document (1).

2. A method according to claim 1, wherein at least three layers (2, 3, 4) of the data sheet (5) are brought together, the layer (3) of smaller dimensions being an inner layer, thereby a gap (7a) being formed, and wherein the gap (7a) has preferably a gap width which substantially corresponds to the thickness D2 of the data sheet region (9) of the cover tab (10), in particular in the range of 50 to 2000 µm, preferably 200 to 1000 µm.

3. A method according to claim 1, wherein at least two layers (2, 3) of the data sheet (5) are brought together, the layer (3) of smaller dimensions being an outer layer, thereby a step (7b) being formed, and wherein the step (7b) has preferably a gap width which substantially corresponds to the thickness D2 of the data sheet region (9) of the cover tab (10), in particular in the range of 50 to 2000 µm, preferably 200 to 1000 µm.

4. A method according to one of the claims 1 to 3, wherein the auxiliary piece (8) is formed from a metal band or a coated plastic tape.

5. A method according to one of the claims 1 to 4, wherein the connection of data sheet (5) and data sheet region (9) of the cover tab (10) occurs by means of plastic welding, in particular ultrasonic welding.

6. A method according to one of the claims 1 to 5, wherein the cover region (11) of the cover tab (10) is sewn or glued into the cover (12).

7. A method according to one of the claims 1 to 6, wherein a depth T of the gap (7a) or of the step (7b) relative to the edge (6) of the data sheet (5) has a value from 0,5 to 20 mm, in particular 1 to 10 mm.

8. A method according to one of the claims 1 to 7, wherein the organic polymeric material of the data sheet (5) is selected from the group consisting of PC (polycarbonate, in particular bisphenol A polycarbonate), PET (polyethylene terephthalate), PMMA (polymethyl methacrylate), TPU (thermoplastic polyurethane elastomers), PE (polyethylene), PP (polypropylene), PI (polyimide or poly-trans-isoprene), PVC (polyvinyl chloride), polystyrene, polyacrylate and methacrylate, vinyl ester, ABS and copolymers of such polymers, cycloolefin copolymers, polysulfones, polyester, PET, PEN, polycarbonate/polyester blends, e.g. PC/coPET, polycarbonate/poly-/cyclohexyl methanol cyclohexane dicarboxylate), in particular polycarbonates or copolycarbonates based on diphenols, poly- or copolyacrylates, poly- or copolymethacrylates, poly- or copolymers with styrene, thermoplastic polyurethanes, polyolefins, poly- or copolycondensates of terephthalic acid or naphthalene dicarboxylic acid or mixtures thereof particularly preferably polycarbonates or copolycarbonates based on diphenols, poly- or copolyacrylates, poly- or copolymethacrylates, poly- or copolycondensates of terephthalic acid or naphthalenedicarboxylic acid or mixtures thereof.

9. A method according to one of claims 1 to 8, wherein the cover tab (10) is formed from a material according to claim 8 and/or as a textile.

10. A method according to claim 9, wherein the textile is a fabric, a woven fabric, a knitted fabric, a braid, a stitchbonded fabric, a non-woven fabric, a felt, an areal roving, a fiber network or an areal fiber arrangement.

11. A method according to one of claims 9 or 10, wherein the textile is coated and/or soaked in the data sheet region (9) and/or in the cover region (11) and/or overall on one or both sides with an organic binder, wherein the binder is thermally weldable and/or gluable with the material of a layer (24) of the data sheet (5) overlapping with the cover tab (10) .

## Revendications

1. Procédé destiné à fabriquer un document de sécurité et/ou de valeur (1) en forme de livret, comprenant les étapes suivantes :
A) au moins deux couches (2, 3, 4) d'une feuille de données (5) formées par des matériaux polymères organiques sont réunies, une couche (3) étant dimensionnée de manière à être plus petite qu'au moins une couche voisine (2, 4), la réunion étant effectuée de telle sorte que la feuille de données (5) forme un interstice (7a) ou une partie en retrait (7b) le long d'une arête (6), l'interstice (7a) ou la partie en retrait (7b) étant comblé(e) par un élément de compensation (8) dont l'épaisseur correspond essentiellement à l'épaisseur D1 de la couche (3) plus faiblement dimensionnée, l'élément de compensation (8) étant formé par un matériau qui ne peut pas être stratifié avec les couches (2, 3, 4),
B) la pile obtenue à l'étape A) est soumise à une étape de processus de stratification lors de laquelle toutes les couches (2, 3, 4) sont stratifiées entre elles, mais pas avec l'élément de compensation (8),
C) l'élément de compensation (8) est retiré,
D) une zone de feuille de données (9) d'une patte de couverture (10) est insérée dans l'interstice (7a) ou dans la partie en retrait (7b) de la feuille de données (5) et est assemblée à la feuille de données (5) par conjugaison de forme, de force ou de matière,
E) une zone de couverture (11) de la patte de couverture (10) est intégrée dans la couverture (12) du document de sécurité et/ou de valeur (1) .

2. Procédé selon la revendication 1, dans lequel au moins trois couches (2, 3, 4) de la feuille de données (5) sont réunies, dans lequel la couche (3) plus faiblement dimensionnée forme une couche située à l'intérieur, ce qui forme un interstice (7a), et dans lequel ledit interstice (7a) présente de préférence une largeur qui correspond essentiellement à l'épaisseur D2 de la zone de feuille de données (9) de la patte de couverture (10) et est située en particulier dans une plage comprise entre 50 et 2000 µm, de préférence entre 200 et 1000 µm.

3. Procédé selon la revendication 1, dans lequel au moins deux couches (2, 3) de la feuille de données (5) sont réunies, dans lequel la couche (3) plus faiblement dimensionnée forme une couche située à l'extérieur, ce qui forme une partie en retrait (7b), et dans lequel ladite partie en retrait (7b) présente de préférence une hauteur qui correspond essentiellement à l'épaisseur D2 de la zone de feuille de données (9) de la patte de couverture (10) et est située en particulier dans une plage comprise entre 50 et 2000 µm, de préférence entre 200 et 1000 µm.

4. Procédé selon l'une quelconque des revendications 1 à 3, dans lequel l'élément de compensation (8) est formé par une bande métallique ou une bande en matière plastique pourvue d'un revêtement.

5. Procédé selon l'une quelconque des revendications 1 à 4 dans lequel l'assemblage de la feuille de données (5) et de la zone de feuille de données (9) de la patte de couverture (10) est effectué par soudage plastique, en particulier par soudage par ultrasons.

6. Procédé selon l'une quelconque des revendications 1 à 5 dans lequel la zone de couverture (11) de la patte de couverture (10) est cousue ou collée dans la couverture (12).

7. Procédé selon l'une quelconque des revendications 1 à 6, dans lequel une profondeur T de l'interstice (7a) ou de la partie en retrait (7b) présente une valeur comprise entre 0,5 et 20 mm, en particulier entre 1 et 10 mm, par rapport à l'arête (6) de la feuille de données (5).

8. Procédé selon l'une quelconque des revendications 1 à 7, dans lequel le matériau polymère organique de la feuille de données (5) est choisi parmi le groupe comprenant le PC (polycarbonate, en particulier bisphénol A polycarbonate), le PET (polytéréphtalate d'éthylèneglycol), le PMMA (polyméthacrylate de méthyle), le TPU (élastomères de polyuréthane thermoplastiques), le PE (polyéthylène), le PP (polypropylène), le PI (polyimide ou poly-trans-isoprène), le PVC (chlorure de polyvinyle), le polystyrène, les polyacrylates et méthacrylates, l'ester de vinyle, l'ABS et les copolymères de cesdits polymères, les copolymères de cyclooléfine, des polysulfones, le polyester, le PET, le PEN, les mélanges de polycarbonate/polyester, par ex. le PC/CoPET, le polycarbonate/polycyclohexylméthanolcyclohexanedicarboxylate, en particulier des polycarbonates ou des copolycarbonates à base de diphénols, des poly- ou copolyacrylates, des poly-ou copolyméthacrylates, des poly- ou copolymères comportant du styrène, des polyuréthanes thermoplastiques, des polyoléfines, des poly- ou copolycondensats de l'acide téréphtalique ou de l'acide naphtalènedicarboxylique ou des mélanges de ceux-ci, de manière privilégiée des polycarbonates ou copolycarbonates à base de diphénols, des poly-ou copolyacrylates, des poly- ou copolyméthacrylates, des poly- ou copolycondensats de l'acide téréphtalique ou de l'acide naphtalènedicarboxylique ou des mélanges de ceux-ci.

9. Procédé selon l'une quelconque des revendications 1 à 8, dans lequel la patte de couverture (10) est formée par un matériau selon la revendication 8 et/ou par un textile.

10. Procédé selon la revendication 9, dans lequel le textile est un tissu, un maillage, un tricot, un treillis, un tissu maille cousue, un non-tissé, un feutre, un faisceau de fibres plan, un réseau de fibres ou une disposition de fibres plane.

11. Procédé selon l'une quelconque des revendications 9 ou 10, dans lequel le textile utilisé dans la zone de feuille de données (9) et/ou dans la zone de couverture (11) et/ou en totalité est recouvert et/ou imprégné sur une seule face ou sur les deux faces par un liant organique, le liant pouvant être soudé et/ou collé de manière thermique au matériau d'une couche (2, 4) formant la feuille de données (5) et chevauchant la patte de couverture (10).
